# EUROPÄISCHE PATENTSCHRIFT

(11) **EP 1 140 447 B1**
(45) Veröffentlichungstag und Bekanntmachung des Hinweises auf die Patenterteilung: **26.03.2003**
(21) Anmeldenummer: 99966972.4
(22) Anmeldetag: 15.12.1999
(51) Int. Cl.: B27N 3/14, B27N 3/18

(54) **VORRICHTUNG UND VERFAHREN ZUM STREUEN VON TEILCHEN ZU EINEM VLIES**
DEVICE AND METHOD FOR DISPERSING PARTICLES IN ORDER TO FORM A NONWOVEN
DISPOSITIF ET PROCEDE POUR DISPERSER DES PARTICULES AFIN DE FORMER UN NON-TISSE

(30) Priorität: 16.12.1998 DE 19858096
(43) Veröffentlichungstag der Anmeldung: 10.10.2001
(73) Patentinhaber: Timberex-Timber Exports, Ltd., St. Helier, Jersey JE48 YD (GB)
(72) Erfinder: KLASTERKA, Stanislav, D-52531 Übach-Palenberg (DE)
(74) Vertreter: Manitz, Finsterwald & Partner
(86) Internationale Anmeldenummer: EP9909984
(87) Internationale Veröffentlichungsnummer: WO00035644

(56) Entgegenhaltungen:
- EP-A- 0 257 117
- EP-A- 0 259 069
- EP-A- 0 860 254
- DE-A- 4 113 843
- DE-A- 4 234 284
- US-A- 4 413 031
- US-A- 4 521 477

## Beschreibung

Die vorliegende Erfindung betrifft eine Vorrichtung zum Streuen von insbesondere mit mindestens einem Bindemittel versetzen Teilchen, wie beispielsweise lignozellulose- und/oder zellulosehaltigen Fasern, Spänen oder dergleichen Teilchen, zu einem Vlies, insbesondere zur Herstellung von geformten Gegenständen, vornehmlich in Form von Platten, mit zumindest einem die Teilchen enthaltenden Dosierbunker, mit zumindest einer dem Dosierbunker nachgeschalteten Streustation für die Teilchen und mit einem unterhalb der Streustation angeordneten Formband zur Aufnahme des Vlieses. Weiterhin ist die Erfindung auf ein Verfahren zum Herstellen von Span-Faser-Kombinationsplatten, die jeweils zwei aus mit mindestens einem Bindemittel versetzten Fasern gebildete Deckschichten und eine zwischen den Deckschichten angeordnete, aus mit mindestens einem Bindemittel versetzten Spänen gebildete Mittelschicht umfassen, insbesondere zum Betreiben einer entsprechenden Vorrichtung, sowie auf eine entsprechende Span-Faser-Kombinationsplatte gerichtet.

Vorrichtungen zum Streuen von Vliesen sind in vielen Varianten bekannt. Dabei sind diese Vorrichtungen üblicherweise jeweils speziell auf das herzustellende Endprodukt, beispielsweise auf die herzustellende Plattenart (Faserplatte, Spanplatte oder Span-Faser-Kombinationsplatte) sowie auf eine jeweilige feste Breite des zu streuenden Vlieses, abgestimmt. Ein Wechsel der Herstellung von eine Produktart auf eine andere Produktart erfordert einen relativ aufwendigen Umbau der Anlage und damit verbunden Stillstandzeiten der Anlage sowie relativ hohe Kosten.

Es ist eine Aufgabe der Erfindung, eine Vorrichtung sowie ein Verfahren der eingangs genannten Art anzugeben, die sehr variabel die Herstellung unterschiedlicher Produktarten, d.h. wahlweise Span-, Faser- oder Span-Faser-Kombinationsplatten, bei wirtschaftlich vertretbaren Aufwand ermöglichen.

Diese Aufgabe wird erfindungsgemäß durch die Merkmale der Ansprüche 1 und 12 gelöst. Eine erfindungsgemäße Span-Faser-Kombinationsplatte ist durch die Merkmale des Anspruchs 16 gekennzeichnet.

Die erfindungsgemäße Vorrichtung gemäß Anspruch 1 ermöglicht sowohl die Herstellung von ein- oder mehrschichtigen Span- oder Faserplatten als auch von Span-Faser-Kombinationsplatten, ohne daß ein aufwendiger Umbau der Vorrichtung erforderlich ist. Die mit dieser Vorrichtung erzeugbaren Span-Faser-Kombinationsplatten besitzen darüber hinaus sowohl eine sehr hohe Festigkeit als auch optimale Oberflächeneigenschaften, wobei gleichzeitig die aus Fasern oder Spänen bestehenden Deckschichten relativ dünn ausgebildet sein können. Diese Vorteile werden dadurch erzielt, daß die zur Streuung der Mittelschicht ausgebildete Späne-Streustation ein Fraktioniervorrichtung zum Tennen von feinen und groben Spänen umfaßt, wobei die feinen Späne als außenliegende Lagen der Mittelschicht und die groben Späne als innere Lage der Mittelschicht gestreut werden. Auf diese Weise wird erreicht, daß die feinen Fasern der Deckschichten nicht mit den groben Spänen, sondern mit den feinen Spänen der Mittelschicht in Kontakt kommen, wodurch eine wesentlich bessere Verbindung zwischen den Deckschichten und der Mittelschicht erzielt wird.

Weiterhin bilden die an den Außenseiten der Mittelschicht liegenden feinen Späne jeweils eine Pufferzone zwischen den die Deckschicht bildenden Fasern und den den Kern bildenden groben Spänen. Durch diese Pufferzone wird verhindert, daß sich die grobe Struktur der groben Späne durch die aus Fasern bestehenden Deckschichten hindurchdrückt, wodurch die Oberfläche der aus dem Vlies erzeugten Platten eine unerwünschte Rauheit erhalten würde. Dieses sogenannte "Durchtelegraphieren" der groben Späne auf die Außenseite der Platten wird somit bei Span-Faser-Kombinationsplatten, die mit der erfindungsgemäßen Vorrichtung hergestellt werden, verhindert.

Die gleichen Vorteile werden gemäß dem Verfahren nach Anspruch 12 erzielt, da auch die gemäß diesem Verfahren hergestellten Span-Faser-Kombinationsplatten zum einen eine besonders hohe Festigkeit aufgrund der gesteigerten Verbindung zwischen Deckschichten und Mittelschicht und zum anderen optimale Oberflächen aufgrund des verhinderten Telegraphieeffektes besitzen. Die auf diese Weise erhaltenen Span-Faser-Kombinationsplatten besitzen eine sehr geschlossene Oberfläche, die beispielsweise optimal zum Lackieren geeignet ist, da aufgrund der geschlossenen Oberfläche die erforderliche Lackmenge reduziert werden kann.

Die erfindungsgemäß ausgebildete Vorrichtung ist neben der Erzeugung von Span-Faser-Kombinationsplatten jedoch auch zur Erzeugung von reinen Span- sowie reinen Faserplatten geeignet. Dabei können sowohl einals auch mehrschichtige Span- bzw. Faserplatten erzeugt werden. Sollen lediglich Spanplatten erzeugt werden, so werden die Faser- Streustationen stillgelegt, so daß lediglich von der Späne-Streustation ein Vlies auf das Formband gestreut wird. Dabei kann aufgrund der vorhanden Fraktioniervorrichtung das gestreute Vlies beispielsweise eine aus groben Spänen bestehende Mittelschicht und zwei außenliegende, aus feinen Spänen bestehende Deckschichten besitzen. Es ist jedoch auch möglich, die Fraktioniervorrichtung ausschließlich mit homogenen Spänen zu beschicken, so daß ein einschichtiges Spänevlies gestreut werden kann.

Sollen ausschließlich ein- oder mehrschichtige Faserplatten erzeugt werden, so kann entsprechend die Späne-Streustation deaktiviert werden, so daß ausschließlich ein aus Fasern bestehendes Vlies auf das Formband gestreut wird. Je nach gewünschter Dicke dieses Vliese können dabei nur eine der Faser-Streustationen oder beide Faser-Streustationen aktiviert sein.

Vorteilhaft sind die Faser-Streustationen zum Streuen von homogenem Fasermaterial ausgebildet, da die erfindungsgemäße Vorrichtung auf diese Weise vereinfacht werden kann. Da bereits bei der Bildung der aus Spänen bestehenden Mittelschicht eine Fraktionierung dieser Späne dahingehend erfolgt, daß die feinen Späne an der Außenseite der Mittelschicht zu liegen kommen, kann durch diese Fraktionierung die optimale Verbindung zwischen Mittelschicht und den Deckschichten erzeugt werden, so daß sich eine entsprechende Fraktionierung der die Deckschichten bildenden Fasern erübrigt.

Um die wahlweise Herstellung von Span-, Faser oder Span-Faser-Kombinationsplatten zu ermöglichen, können die Streustationen unabhängig voneinander ansteuerbar sein. Weiterhin kann jeder Streustation ein eigener Dosierbunker oder zumindest einem Teil der Faser-Streustationen, insbesondere allen Faser-Streustationen, ein gemeinsamer Dosierbunker zugeordnet sein. Durch die Verwendung eines gemeinsamen Dosierbunkers ist gewährleistet, daß von den Faser-Streustationen gestreuten Deckschichten jeweils mit dem gleichen homogenen Fasermaterial beschickt werden.

Nach einer weiteren vorteilhaften Ausführungsform der Erfindung sind die Streustationen voneinander getrennt ausgebildet. Durch diese modulare Bauweise wird erreicht, daß Standard-Streustationen verwendet werden können, so daß die Kosten einer entsprechenden erfindungsgemäß ausgebildeten Vorrichtung reduziert werden können.

Der erfindungsgemäß ausgebildeten Vorrichtung kann sowohl eine kontinuierliche als auch eine Taktpresse zur Verpressung des gestreuten Vlieses nachgeschaltet sein. Die Verpressung des Vlieses erfolgt dabei üblicherweise unter gleichzeitiger Zufuhr von Wärme, wobei zusätzlich eine vorerwärmung des Vlieses insbesondere unmittelbar vor der nachgeschalteten Preßvorrichtung, sowie eine Vorpressung, beispielsweise des von der eingangsseitig angeordneten Faser-Streustation gestreuten Teilvlieses erfolgen kann.

Durch eine Vorrichtung gemäß Anspruch 4 ist es möglich, Vliese unterschiedlicher Breite zu streuen, ohne beispielsweise unterschiedlich breite Förderbänder oder Streuvorrichtungen vorsehen zu müssen.

Dadurch, daß zunächst die Teilchen von einer Streustation in üblicher Weise vollflächig, d.h. mit der durch die Streustation vorgegebenen maximalen Breite auf das Formband gestreut werden, kann eine übliche Streustation verwendet werden, ohne daß Änderungen an dieser vorgenommen werden müssen. Erst das in seine vollen Breite auf dem Formband angeordnete Vlies wird durch die an der Oberseite des Formbandes vorgesehene Teilchenabscheideeinrichtung auf die gewünschte Breite reduziert, wobei die überschüssigen Teilchen seitlich abgeführt werden. Durch die Verstellbarkeit der Teilchenabscheideeinrichtung können somit Vliese mit beliebiger Breite unter Verwendung von üblichen Streustationen sowie von üblichen Förderbändern erzeugt werden.

Um eine symmetrische Anordnung des Vlieses auf dem Formband zu erreichen, umfaßt die Teilchenabscheideeinrichtung bevorzugt zwei symmetrisch zur Längsachse des Formbandes angeordnete Teileinheiten. Diese können beispielsweise als rotierende Trenneinheiten ausgebildet sein, mit der die die Randbereiche des Vlieses bildenden Teilchen seitlich nach außen abtransportiert werden können. Die Teileinheiten können beispielsweise auch als Abscheidewände ausgebildet sein, die zumindest bereichsweise im wesentlichen parallel zur Bewegungsrichtung des Formbandes verlaufen und im wesentlichen senkrecht zum Formband ausgerichtet sind. Durch eine Verstellung der rotierenden Trenneinheiten bzw. der Abscheidewände in horizontaler Richtung, insbesondere quer zu dem Formband, kann die Breite des gestreuten Vlieses auf die gewünschte Breite reduziert werden. Dabei können die von der Teilchenabscheideeinrichtung seitlich abgeführten Teilchen dem Dosierbunker der Streuvorrichtung wieder zugeführt werden, so daß sie für den weiteren Streuvorgang zur Verfügung stehen.

Sind zur Erzeugung von mehrschichtigen Vliesen mehrere Streustationen hintereinander geschaltet, so kann das zunächst von der ersten Streustation in maximaler Breite gestreute Vlies beispielsweise durch rotierende Trenneinheiten auf die gewünschte Breite reduziert werden, wobei die von den Trenneinheiten abgeschiedenen Teilchen dem Dosierbunker der ersten Streustation wieder zugeführt werden. Das auf diese Weise in seiner Breite reduzierte Vlies wird auf dem Formband zu der nächsten Streustation transportiert, wo es vor Erreichen des Streubereiches beispielsweise zwischen zwei Abscheidewände geführt wird. Diese Abscheidewände erstrecken sich über die gesamte Länge der zweiten Streustation, so daß die von dieser zweiten Streustation ebenfalls in der maximalen Breite gestreuten Teilchen teilweise innerhalb der Abscheidewände auf dem von der ersten Streustation gestreuten Teilvlies und teilweise außerhalb der Abscheidewände unmittelbar auf dem Formband zu liegen kommen. Da auf diese Weise außerhalb der Abscheidewände eine Vermischung von Teilchen der ersten Streustation und der zweiten Streustation verhindert wird, können nach Passieren der zweiten Streustation die außerhalb der Abscheidewände liegenden Teilchen beispielsweise ebenfalls durch Trenneinheiten seitlich abgeführt werden und dem Dosierbunker der zweiten Streustation wieder zugeführt werden.

Nach dieser seitlichen Abführung der überschüssigen Teilchen, ist auf dem Formband somit ein zweilagiges Vlies der gewünschten reduzierten Breite vorhanden, das mit oder ohne Abscheidewände zu einer weiteren Streustation oder zu eine Preßvorrichtung transportiert werden kann.

Wird das zweischichtige Vlies einer weiteren Streustation zugeführt, so kann dort in analoger Weise mittels Abscheidewänden und nachgeordneten rotierenden Trenneinheiten eine weitere Schicht zunächst mit voller Breite gestreut werden, wobei anschließend wiederum zum Erzeugen der reduzierten gewünschten Breite die überschüssigen Teilchen in unvermischtem Zustand abgeführt und dem Dosierbunker der dritten Streustation zur weiteren Verwendung zugeführt werden können.

Um sowohl die Vorteile bezüglich der variablen Breiteneinstellung als auch der wahlweisen Herstellung von Span-, Faser oder Span-Faser-Kombinationsplatten zu erzielen, können die in den Ansprüchen beschriebenen unterschiedlichen Vorrichtungen und Verfahren in beliebiger Weise miteinander kombiniert werden.

Weitere vorteilhafte Ausführungsformen der Erfindung sind in den Unteransprüchen angegeben.

Die Erfindung wird nachfolgend anhand eines Ausführungsbeispiels unter Bezugnahme auf die Zeichnungen näher erläutert; in diesen zeigen:
- Fig. 1: eine schematische Seitenansicht einer erfindungsgemäß ausgebildeten Vorrichtung,
- Fig. 2: eine stark schematisierte Draufsicht auf einen Teil der Vorrichtung gemäß Fig. 1 und
- Fig. 3: eine gegenüber Fig. 2 abgewandelte Ausführungsform der Erfindung.

Die in Fig. 1 dargestellte Vorrichtung umfaßt einen eingangsseitig angeordneten Dosierbunker 1, in dem mehrere Rückstreifrechen 2 angeordnet sind. In den Dosierbunker 1 werden mit mindestens einem Bindemittel versetzte homogene Faserteilchen 3 als Schüttgut eingegeben, wie es durch einen Pfeil 4 angedeutet ist.

An der Unterseite des Dosierbunkers 1 ist ein über zwei Umlenkrollen 5 laufendes Bodenband 6 angeordnet, über das die Faserteilchen 3 in Richtung von Austragwalzen7 transportiert werden.

Die über die Austragwalzen7 und das Bodenband 6 aus dem Dosierbunker 1 herausgeführten Teilchen 3 werden über eine eingangsseitig angeordnete Faser-Streustation 8 mit Streuwalzen 9 auf ein endloses um Umlenkrollen umlaufendes Formband 11 zu einem Vlies 12 gestreut.

Durch die Faser-Streustation 8 wird auf diese Weise zunächst eine untere Deckschicht 13, bestehend aus homogenen und mit mindestens einem Bindemittel versetzten Faserteilchen 3 des Vlieses 12, erzeugt.

Der eingangsseitigen Faser-Streustation 8 ist in der durch einen Pfeil 14 dargestellten Transportrichtung des Formbandes 11 eine Streustation 15 zum Streuen von Spänen 20, 21 nachgeschaltet.

Die Späne-Streustation 15 umfaßt zwei Dosierbunker 16, 17, in der jeweils mehrere Rückstreifrechen 18, 19 angeordnet sind. Das aus unterschiedlichen großen Spänen 20, 21 und wenigstens einem Bindemittel bestehende Schüttgut wird den Dosierbunkern 16, 17 von oben zugeführt, wie es durch Pfeile 22, 23 angedeutet ist.

Auf der Unterseite der Dosierbunker 16, 17 ist jeweils ein über zwei Umlenkrollen 24, 25 laufendes Bodenband 26, 27 angeordnet, das jeweils zusammen mit einer Austragwalze 28, 29 eine Austrageinheit für die Späne 20, 21 bildet.

Unterhalb der Austragwalzen 28, 29 ist jeweils ein über zwei Umlenkrollen geführtes endloses Kratzerband 30, 31 angeordnet, dessen Untertrum jeweils über Siebeinrichtungen 32, 33 mit unterschiedlichen Lochgrößen geführt wird, so daß unterschiedliche Abschnitte 32', 32", 32"' und 32"" bzw. 33', 33", 33"' und 33"" der Siebeinrichtungen 32, 33 gebildet werden. Die Siebeinrichtungen 32, 33 bilden zusammen mit den Kratzerbändern 30, 31 Fraktioniervorrichtungen 34, 35, durch die die Späne 20, 21 nach ihren Größen fraktioniert werden können.

Die Abschnitte 32', 32", 32''' und 32"" bzw. 33', 33", 33"' und 33"" der Siebeinrichtungen 32, 33 sind dabei so angeordnet, daß die feinen Späne 20, 21 jeweils in den in Transportrichtung des Vlieses außengelegenen Bereichen der Späne-Streustation 15 auf die untere Deckschicht 13 gestreut werden, während die groben Späne 20, 21 über die innenliegenden Bereiche der Fraktioniervorrichtungen 34, 35 auf die Deckschicht 13 gestreut werden.

Auf diese Weise wird eine Mittelschicht 36 des Vlieses 12 erzeugt, die in ihren äußeren Lagen feine und in ihrer inneren Lage grobe Späne 20, 21 aufweist. Somit treffen an der Verbindungsebene zwischen der Mittelschicht 36 und der unteren Deckschicht 13 die Faserteilchen 3 mit den feinen Spänen 20, 21 zusammen.

Eine bevorzugte Ausbildung der Späne-Streustation 15 ist in dem deutschen Patent 197 16 130 beschrieben, so daß für eine nähere Beschreibung der Späne-Streustation 15, insbesondere bezüglich der Ausbildung der Kratzerbänder 30, 31, der Siebeinrichtungen 32, 33 sowie der achsensymmetrischen Hintereinanderschaltung der beiden Teil-Streustationen der Inhalt dieses Patentes ausdrücklich in die vorliegende Anmeldung mit aufgenommen wird. Grundsätzlich ist es auch möglich, die Späne-Streustation 15 in anderer geeigneter Weise auszubilden, wobei lediglich erforderlich ist, daß eine Fraktionierung der Späne 20, 21 in feine und grobe Späne erfolgt und die durch die gestreuten Späne 20, 21 gestreute Mittelschicht in ihren Außenlagen die feinen und in ihrer Mittellage die groben Späne aufweist.

Der Späne-Streustation 15 ist eine ausgangsseitige Faser-Streustation 8' mit einem Dosierbunker 1' nachgeschaltet, die entsprechend der eingangsseitig angeordneten Faser-Streustation 8 ausgebildet ist. Dementsprechend sind die einzelnen Elemente der Faser-Streustation 8' sowie des Dosierbunkers 1' mit den gleichen Bezugszeichen wie bei der eingangsseitigen Faser-Streustation 8 sowie dem eingangsseitigen Dosierbunker 1 versehen, wobei die Bezugszeichen lediglich mit einem Strich versehen wurden.

Mit der Faser-Streustation 8' wird eine obere Deckschicht 37 aus homogenen Faserteilchen 3' auf die Mittelschicht 36 gestreut, so daß an der Verbindungsstelle zwischen der oberen Deckschicht 37 und der Mittelschicht 36 die feinen Faserteilchen 3' mit den feinen Spänen 20, 21 in Verbindung treten.

Die in Fig. 1a dargestellte Vorrichtung setzt sich in Fig. 1b in Pfeilrichtung 14 fort. Das Vlies 12 wird durch eine aus zwei umlaufenden, endlosen Bändern 38, 39 gebildeten Vorpreßeinheit 40 geführt, durch die das Vlies 12 vorverdichtet wird. Dabei wird in dem Vliesmaterial enthaltene Luft herausgepreßt, was insbesondere aufgrund des langgestreckten Einlaufs aufgrund des flachen Öffnungswinkels zwischen den endlosen Bänder 38 und 39 erreicht wird.

Das aus der Vorpreßeinheit 40 austretende, vorgepreßte Vlies 12 wird über eine nur schematisch angedeutete Vorwärmeinrichtung 41 geführt, mit der beispielsweise erhitzter Wasserdampf, erhitze Luft, erhitztes Wasserdampf/Luft-Gemisch sowie eventuell weitere Zusatzstoffe in das vorverdichtete Vlies 12 eingebracht werden.

Unmittelbar an die Vorwärmeinheit 41 schließt sich eine Preßeinrichtung 42, die im dargestellten Ausführungsbeispiel als kontinuierliche Preßvorrichtung mit umlaufenden Preßbändern 43, 44 ausgebildet ist. In der Preßeinrichtung 42 wird das Vlies 12 dann unter Zuführung von Hitze auf seine endgültige Dicke gepreßt. Grundsätzlich ist es auch möglich, daß anstelle einer kontinuierlichen Preßeinrichtung eine Taktpresse vorgesehen ist.

Grundsätzlich kann an beliebigen Stellen innerhalb der in Fig. 1 dargestellten Vorrichtung eine Vorpreßeinheit und/oder eine Vorerwärmungseinheit vorgesehen werden. So kann insbesondere zur Vorpressung der unteren Deckschicht 13 zwischen der eingangsseitigen Faser-Streustation 8 und der Späne-Streustation 15 eine Vorpreßeinheit vorgesehen sein. Auch zwischen der Späne-Streustation 15 und der ausgangsseitigen Faser-Streustation 8' kann eine dementsprechende Vorpreßeinheit vorgesehen sein.

Das Formband ist bevorzugt luftundurchlässig ausgebildet, während im Bereich der Vorwärmeinheit 41 das das Vlies 12 tragende Band 45 beispielsweise zur Zuführung von Heizmedium in das Vlies 12 luftdurchlässig ausgebildet sein kann.

Wesentlich ist, daß aufgrund der unmittelbaren Kontaktierung von feinen Faserteilchen 3, 3' der beiden Deckschichten 13, 37 mit den außenliegenden feinen Spänen 20, 21 der Mittelschicht 36 zum einen ein intensive Verbindung der Deck- und Mittelschichten erzeugt wird, die beim Verpressen eine schnellere und intensivere Verbindung eingehen, wobei gleichzeitig die beim Verpressen zugeführte Wärme schneller das gesamte Vlies 12 durchdringt.

In Fig. 2 ist ein Teil der Vorrichtung nach Fig. 1 stark vereinfacht in der Draufsicht dargestellt.

Am unteren Rand der Fig. 2 ist die eingangsseitige Faser-Streustation 8 zu erkennen, mit der die untere Deckschicht 13 des Vlieses 12 auf das Formband 11 gestreut wird. Das Vlies 12, das schraffiert dargestellt ist, wird dabei in einer maximalen Breite B₁ gestreut, die geringfügig kleiner ist als die Breite des Formbandes 11.

Der Faser-Streustation 8 in Transportrichtung 14 nachgeschaltet sind zwei im wesentlichen senkrecht zum Formband ausgerichtete Trenneinheiten 46, 47, die quer zur Transportrichtung des Formbandes 11 verstellbar sind, wie es durch Pfeile 48, 49 angedeutet ist. Die Trenneinheiten 46, 47 können beispielsweise als rotierende Walzen mit geriffelter Oberfläche und/oder mit sternförmigem Querschnitt, als rotierende Bürsten oder als sonstige zum Abtrennen der im Randbereich des Vlieses 12 angeordnete Faserteilchen geeignete Trenneinheiten ausgebildet sein.

Die Trenneinheiten 46, 47 sind entsprechend Pfeilen 50, 51 so rotierbar, daß die die Randbereiche des Vlieses 12 bildenden Faserteilchen seitlich abgeführt werden. Die abgeführten Faserteilchen 3 fallen auf ein unterhalb des Formbandes 11 angeordnetes Abführband 52, das entlang von Pfeilen 53 bewegbar ist und mit dem die Teilchen 3' zu dem Dosierbunker 1 zurückgeführt werden.

Durch die Verstellbarkeit der Trenneinheiten 46, 47 quer zur Transportrichtung des Formbandes 11 kann die Breite B₂ des Vlieses 12 beliebig eingestellt werden.

In Transportrichtung hinter den Trenneinheiten 46, 47 sind im wesentlichen parallel zur Transportrichtung Abscheidewände 54, 55 so im Bereich der Oberfläche des Formbandes 11 angeordnet, daß der Abstand zwischen den Abscheidewänden 54, 55 im wesentlichen gleich der Breite B₂ des Vlieses 12 ist. Lediglich im Einlaufbereich sind die Abscheidewände 54, 55 so nach außen verformt, daß ein sicheres Einführen des Vlieses 12 in den Bereich zwischen den Abscheidewänden 54, 55 erfolgt, ohne daß das Vlies 12 in seinen Seitenbereichen aufgerissen wird.

Während die Abscheidewand 54 als plattenförmiger Wandabschnitt ausgebildet ist, ist die Abscheidewand 55 durch ein endloses umlaufendes Band gebildet, das über Umlenkwalzen 56 entlang eines Pfeils 57 bewegbar ist. Grundsätzlich können jedoch beide Abscheidewände 54, 55 in gleicher Weise ausgebildet sein.

Mit der Ausbildung der Abscheidewand 55 als umlaufendes Endlosband wird erreicht, daß die Reibung zwischen der Außenkante des Vlieses 12 und der Abscheidewand 55 verringert bzw. zu Null gemacht wird. Auf diese Weise wird eine Beeinträchtigung der Vliesaußenkante verhindert.

Die Abscheidewände 54, 55 sind quer zur Transportrichtung des Formbandes 11 verstellbar, wie es durch Pfeile 58, 59 angedeutet ist. Oberhalb der Abscheidewände 54, 55 ist der eingangsseitige Teil der Späne-Streustation 15 angeordnet, der gemäß der Darstellung in Fig. 2 beispielsweise vier Siebeinrichtungen 32', 32", 32''', 32"" umfaßt. Dabei sind die Siebeinrichtungen 32', 32", 32''', 32"" so gewählt, daß die Lochgröße der entsprechenden Siebe in Transportrichtung 14 des Formbandes 11 ansteigt. Auf diese Weise werden zunächst auf das in seiner Breite reduzierte Vlies 12 feine Späne und am ausgangsseitigen Ende des eingangsseitigen Teils der Späne-Streuvorrichtung 15 die groben Späne gestreut.

Seitlich außerhalb der Abscheidewände 54, 55 erfolgt keine Vermischung von Fasern 3 und Spänen 20, so daß die außerhalb der Abscheidewände 54, 55 auf das Formband 11 gestreuten Späne 20 durch der Späne-Streuvorrichtung 15 nachgeschaltete Trenneinheiten 60, 61 in ähnlicher Weise seitlich abgeführt werden können, wie es bereits zu den Trenneinheiten 46, 47 beschrieben wurde.

Die Trenneinheiten 60, 61 sind ebenfalls quer zu der Transportrichtung des Formbandes 11 verstellbar, wie es durch Pfeile 62, 63 angedeutet ist. Auf diese Weise können die Trenneinheiten 60, 61 an die Breite B₂ des Vlieses 12 angepaßt werden.

Die Trenneinheiten 60, 61 sind entsprechend Pfeilen 64, 65 rotierbar, so daß ein seitliches Abführen der Späne 20 auf ein unterhalb des Formbandes 11 vorgesehenes Abführband 66 erreicht wird. Das Abführband 66 wird entlang von Pfeilen 67 bewegt, so daß die auf dem Abführband 66 liegenden Späne 20 zu dem Dosierbunker 16 der Späne-Streuvorrichtung zurückgeführt werden können.

Da durch die Abscheidewände 54, 55 erreicht wird, daß lediglich zwischen den Abscheidewänden 54, 55 Späne 20 und Fasern 3 miteinander vermischt werden, außerhalb der Abscheidewände 54, 55 jedoch die Späne 20 in unvermischter Form zu liegen kommen, ist eine Rückführung der Späne 20 in den Dosierbunker 16 unproblematisch.

Die Abscheidewände 54, 55 erstrecken sich bis hinter die Trenneinheiten 60, 61, da ab diesem Bereich die seitlich überschüssigen Späne 20 vollständig abgeführt sind, so daß die Abscheidewände 54, 55 im Bereich hinter den Trenneinheiten 60, 61 nicht mehr erforderlich sind. Erst im Bereich des in Fig. 2 nicht dargestellten zweiten Teils der Späne-Streuvorrichtung 15 müssen wiederum neue Abscheidewände entsprechend den in Fig. 2 dargestellten Abscheidewänden 54, 55 vorgesehen werden. Es ist jedoch grundsätzlich auch möglich, die Abscheidewände 54, 55 über die gesamte Länge der Vorrichtung nach Fig. 1 zu verlängern.

Grundsätzlich sind in der Vorrichtung gemäß Fig. 1 auch die Trenneinheiten 46, 47, 60, 61 sowie die Abscheidewände 54, 35 gemäß Fig. 2 vorgesehen. Diese Elemente sind in Fig. 1 lediglich zur besseren Übersicht nicht dargestellt. Ist eine variable Breiteneinstellung bei der Vorrichtung gemäß Fig. 1 nicht verlangt, so können die Trenneinheiten 46, 47, 60, 61 und die Abscheidewände 54, 55 auch entfallen. Desweiteren können entsprechende Trenneinheiten sowie Abscheidewände auch bei Vorrichtungen mit nur einer einzelnen Streuvorrichtung oder einer beliebigen Anzahl von Streuvorrichtungen eingesetzt werden, um auf die Weise eine Vorrichtung mit variabler Breitenstreuung zu erhalten. Bei eine Vorrichtung mit nur einer einzigen Streustation können dabei die Abscheidewände entfallen und nach einem Streuen eines Vlieses über die maximale Breite B₁ die gewünschte Breite B₂ des Vlieses ausschließlich durch die rotierenden Trenneinheiten erreicht werden.

Die Ausführungsform gemäß Fig. 3 unterscheidet sich von der Ausführungsform gemäß Fig. 2 im wesentlichen durch eine unterschiedliche Ausgestaltung der Trenneinheiten.

Die mit der Breite B₁ von der Streustation 8 gestreute Deckschicht 13 wird zunächst in einer Vorpreßvorrichtung 68 vorverdichtet. Anschließend wird die vorverdichtete Deckschicht 13 durch zwei seitlich des Formbandes 11 angeordnete Besäumsägen 69, 70 auf die gewünschte Breite B₂ reduziert. Die Besäumsägen 69, 70 sind dabei entlang von Pfeilen 71, 72 quer zur Laufrichtung 14 des Formbandes 11 verstellbar, so daß die Breite der Deckschicht 13 variabel eingestellt werden kann. Während des Besäumens oder unmittelbar danach werden die abgetrennten Faserteilchen pneumatisch abgesaugt und in den eingangsseitigen Dosierbunker 1 der eingangsseitigen Faser-Streustation 8 zurückgeführt.

Die auf die Breite B₂ reduzierte untere Deckschicht 13 wird, wie bereits zu Fig. 2 beschrieben, zwischen zwei Abscheidewände 54, 55 geführt, wobei durch die Späne-Streustation 15 gleichzeitig die Späne 20 zur Bildung der Mittelschicht 36 des Vlieses 12 auf die Deckschicht 13 gestreut werden.

Die Abscheidewände 54, 55 sind an ihren Enden jeweils seitlich nach außen gebogen, so daß die außerhalb der Abscheidewände 54, 55 auf das Formband 11 gestreuten Späne 20 aufgrund der Bewegung des Formbandes 11 nach außen abgeführt werden, wie es durch Pfeile 73, 74 angedeutet ist. Dieser Abtransport der Späne 20 wird durch nicht dargestellte Abführeinrichtungen, beispielsweise Schneckenförderer, Absaugeinheiten, Bürstenwalzen oder dergleichen, unterstützt. Grundsätzlich ist es auch möglich, die Enden der Abscheidewände 54, 55 gerade verlaufend auszubilden und die Abführung ausschließlich durch die erwähnten Abführeinrichtungen zu ermöglichen. Desweiteren ist es auch möglich die Enden der Abscheidewände 54, 55 bis zur Außenkante des Formbandes oder darüber hinaus zu führen, so daß die Abführung der Späne 20 ausschließlich über die Abscheidewände 54, 55 erfolgt. Die abgeführten Späne 20 werden dann in üblicher Weise den Dosierbunkern 16, 17 zugeführt.

Auch unterhalb der ausgangsseitigen Faser-Streustation 8' sind Abscheidewände 75, 76 zur Trennung der seitlich überschüssigen Fasern 3' von den die obere Deckschicht 37 mit der Breite B₂ bildenden Fasern 3' vorgesehen. Die Abscheidewände 75, 76 sind quer zur Transportrichtung des Vlieses 12 verstellbar ausgebildet, wie es durch Pfeile 77, 77', 78, 78' angedeutet ist. Die überschüssigen Fasern 3' können in ähnlicher Weise wie die Späne 20 zuvor beschrieben seitlich entlang von Pfeilen 79, 80 abgeführt werden, wobei hier jedoch die Absaugung der Fasern 3' bevorzugt ist. Die abgeführten Fasern 3' werden wiederum dem Dosierbunker 1' zur weiteren Verwendung zugeführt.

Zwischen der eingangsseitigen Faser-Streustation 8 und der Vorperßvorrichtung 68 kann eine quer zur Transportrichtung des Formbandes 11 ausgerichtete, höhenverstellbare Egalisierungswalze zum Egalisieren der unteren Deckschicht 13 des Vlieses 12 angeordnet sein. Eine kontinuierliche Messung und Überwachung der zu egalisierenden unteren Deckschicht 13 ist dabei beispielsweise durch eine der Egalisiserungswalze nachgeschaltete Flächengewichts-Meß und Regelanlage möglich, durch die die Höhenverstellung der Egalisierungswalze regelbar ist. Durch diese Höhenverstellung kann dann ein vorgebbares Flächengewicht der unteren Deckschicht 13 des Vlieses 12 konstant gehalten werden.

Der Mittelschicht und/oder der oberen Deckschicht 37 des Vlieses 12 läßt sich ebenfalls eine Egalisierungswalze sowie eine Flächengewichts-Meß und Regelanlage zuordnen. Beim Egalisieren anfallendes Überschußgut an Spänen und/oder Fasern wird jeweils abgeführt, beispielsweise abgesaugt, und in den jeweiligen Dosierbunker 1, 1' 16, 17 zurückgeführt.

## Patentansprüche

1. Vorrichtung zum Streuen von insbesondere mit mindestens einem Bindemittel versetzten Teilchen (3, 3', 20, 21), wie beispielsweise lignozellulose- und/oder zellulosehaltigen Fasern, Spänen oder dergleichen Teilchen, zu einem Vlies (12), insbesondere zur Herstellung von geformten Gegenständen, vornehmlich in Form von Platten, mit zumindest einem die Teilchen enthaltenden Dosierbunlcer (1, 1', 16; 17), mit zumindest einer dem Dosierbunker (1, 1', 16, 17) nachgeschalteten Streustation (8, 8', 15) für die Teilchen (3, 3', 20, 21) und mit einem unterhalb der Streustation (8, 8', 15) angeordneten Formband (11) zur Aufnahme des Vlieses (12),
**dadurch gekennzeichnet,**
**daß** zumindest drei entlang dem Formband (11) hintereinanderliegend angeordnete Streustationen (8, 8', 15) vorgesehen sind, von denen die erste (8) zum Streuen von Fasern (3), die zweite (15) zum Streuen von Spänen (20, 21) und die dritte (8') wiederum zum Streuen von Fasern (3') ausgebildet ist, und daß die Späne-Streustation (15) eine Fraktioniervorrichtung (34, 35) zum Trennen von feinen und groben Spänen (20, 21) mit zumindest zwei Fraktionierabschnitten (32') für die feinen und zumindest einem Fraktionierabschnitt (32"") für die groben Späne (20, 21) umfaßt, wobei die Fraktionierabschnitte (32') für die feinen Späne (20, 21) den Anfangs- und den Endbereich der Fraktioniervorrichtung (34, 35) bilden und der Fraktionierabschnitt (32'''') für die groben Späne (20, 21) zwischen den Fraktionierabschnitten (32') für die feinen Späne (20, 21) angeordnet ist.

2. Vorrichtung nach Anspruch 1,
**dadurch gekennzeichnet,**
**daß** die Faser-Streustationen (8, 8') zum Streuen von homogenem Fasermaterial (3, 3') ausgebildet sind und/oder
**daß** die Streustationen (8, 8', 15) unabhängig voneinander ansteuerbar sind und/oder
**daß** jeder Streustation (8, 8', 15) ein eigener Dosierbunker (1, 1', 16, 17) zugeordnet ist oder daß zumindest einem Teil der Fäser-Streustationen, insbesondere allen Faser-Streustationen, ein gemeinsamer Dosierbunker zugeordnet ist.

3. Vorrichtung nach einem der vorhergehenden Ansprüche,
**dadurch gekennzeichnet,**
**daß** die Streustationen (8, 8', 15) voneinander getrennt ausgebildet sind und/oder
**daß** zwischen der eingangsseitig angeordneten Faser-Streustation und der Späne-Streustation eine Vorpreßeinrichtung für das von der Faser-Streustation gestreute Faservlies angeordnet ist und/oder daß der ausgangsseitig angeordneten Faser-Streustation (8') eine insbesondere kontinuierliche Preßvorrichtung (42) für das Vlies (12) nachgeschaltet ist,
insbesondere daß der Preßvorrichtung (42) und/oder der Vorpreßeinrichtung eine Vorwärmeinrichtung (41) für das Vlies (12) vorgeschaltet ist.

4. Vorrichtung nach einem der Ansprüche 1 bis 3, wobei die Streustation (8, 8', 15) zum Streuen der Teilchen (3, 3', 20, 21) auf das Formband (11) zur Bildung des Vlieses (12) mit einer vorgegebenen Breite B₂ vorgesehen ist,
**dadurch gekennzeichnet,**
**daß** in Laufrichtung (14) des Formbandes (11) der Streustation (8, 15) nachgeordnet an der Oberseite des Formbandes (11) eine Teilchenabscheideeinrichtung (46, 47, 54, 55, 60, 61) zum Abscheiden zumindest eines Teils der auf dem Formband (11) transportierten, den seitlichen Randbereich des Vlieses (12) bildenden Teilchen (3, 3', 20, 21) von den restlichen Teilchen des Vlieses (12) vorgesehen ist und daß die Teilchenabscheideeinrichtung (46, 47, 54, 55, 60, 61) zur Einstellung der Breite B₂ des Restvlieses (12) verstellbar ausgebildet ist.

5. Vorrichtung nach Anspruch 4,
**dadurch gekennzeichnet,**
**daß** die Teilchenabscheideeinrichtung (46, 47, 54, 55, 60, 61) zum symmetrischen Abscheiden der Teilchen (3, 3', 20, 21) der beiden außenliegenden Randbereiche des Vlieses (12) ausgebildet ist und/oder
**daß** die Teilchenabscheideeinrichtung (46, 47, 54, 55, 60, 61) in horizontaler Richtung, insbesondere quer zu dem Formband (11) verstellbar ist und/oder
**daß** die Unterseite der Teilchenabscheideeinrichtung (46, 47, 54, 55, 60, 61) im wesentlichen abstandsfrei zur Oberseite des Formbandes (11) angeordnet ist.

6. Vorrichtung nach einem der Ansprüche 4 oder 5,
**dadurch gekennzeichnet,**
**daß** die Teilchenabscheideeinrichtung (46, 47, 54, 55, 60, 61) zwei symmetrisch zur Längsachse des Formbandes (11) angeordnete Teileinheiten (46, 47; 54, 55; 60, 61) umfaßt und/oder
**daß** die Teilchenabscheideeinrichtung zumindest eine rotierende Trenneinheit (46, 47, 54, 55, 60, 61) und/oder eine Besäumungssäge (69, 70) umfaßt, mit der die die Randbereiche des Vlieses (12) bildenden Teilchen (3, 3', 20, 21) abtrennbar und insbesondere seitlich nach außen abführbar sind.

7. Vorrichtung nach Anspruch 6,
**dadurch gekennzeichnet,**
**daß** jede Teileinheit der Teilchenabscheideeinrichtung zumindest eine rotierende Trenneinheit (46, 47, 54, 55, 60, 61) und/oder eine Besäumungssäge (69, 70) umfaßt und/oder
**daß** die Drehachse der rotierende Trenneinheit (46, 47, 54, 55, 60, 61) im wesentlichen senkrecht oder leicht gekippt zum Formband (11) angeordnet ist.

8. Vorrichtung nach einem der vorhergehenden Ansprüchen 4 bis 7,
**dadurch gekennzeichnet,**
**daß** die Teilchenabscheideeinrichtung eine Abscheidewand (54, 55) umfaßt, die zumindest bereichsweise im wesentlichen parallel zur Bewegungsrichtung (14) des Formbandes (11) verläuft und im wesentlichen senkrecht zum Formband (11) ausgerichtet ist, wobei die Abscheidewand (55) insbesondere als umlaufendes Endlosband ausgebildet ist.

9. Vorrichtung nach einem der Ansprüche 6 bis 8,
**dadurch gekennzeichnet,**
**daß** jede Teileinheit der Teilchenabscheideeinrichtung zumindest eine Abscheidewand umfaßt und/oder
**daß** jeweils eine Abscheidewand einer rotierenden Trenneinheit nachgeordnet ist.

10. Vorrichtung nach einem der Ansprüche 4 bis 9,
**dadurch gekennzeichnet,**
**daß** in Laufrichtung (14) des Formbandes (11) mehrere Streustationen (8, 8', 15) hintereinanderliegend angeordnet sind und daß jeder Streustation (8, 8', 15) eine Teilchenabscheideeinrichtung (46, 47, 54, 55, 60, 61) zugeordnet ist, wobei die Vorrichtung insbesondere die Merkmale eines der Ansprüche 1 bis 3 umfaßt.

11. Vorrichtung nach einem der Ansprüche 1 bis 10,
**dadurch gekennzeichnet,**
**daß** das Formband (11) luftundurchlässig ausgebildet ist.

12. Verfahren zum Herstellen von Span-Faser-Kombinationsplatten, die jeweils zwei aus mit mindestens einem Bindemittel versetzten Spänen gebildete Deckschichten und eine zwischen den Deckschichten angeordnete, aus mit Bindemittel versetzten Spänen gebildete Mittelschicht umfassen,
**dadurch gekennzeichnet,**
**daß** die untere Deckschicht aus im wesentlichen homogenem Fasermaterial gestreut wird,
**daß** auf die untere Deckschicht eine aus Spänen unterschiedlicher Größe gebildete, zumindest dreilagige Mittelschicht gestreut wird, wobei die innere Lage der Mittelschicht aus groben und die äußeren Lagen der Mittelschicht aus feinen Spänen gestreut werden,
und **daß** auf die Mittelschicht eine obere Deckschicht aus im wesentlichen homogenem Fasermaterial gestreut wird,
insbesondere zum Betreiben einer Vorrichtung nach einem der vorhergehenden Ansprüche.

13. Verfahren nach Ansprüche 12,
**dadurch gekennzeichnet,**
**daß** die Späne vor dem Streuvorgang zumindest in feine und grobe Späne fraktioniert und so auf die untere Deckschicht gestreut werden, daß ein Teil, insbesondere ca. die Hälfte der feinen Späne unmittelbar auf den Fasern der unteren Deckschicht zu liegen kommt, insbesondere daß der restliche Teil der feinen Späne auf die von den groben Spänen gebildete innere Lage der Mittelschicht gestreut wird.

14. Verfahren nach einem der Ansprüche 12 oder 13,
**dadurch gekennzeichnet,**
**daß** das aus den zwei Deckschichten und der Mittelschicht bestehende Vlies insbesondere unter Zuführung von Wärme zu Formkörpern, insbesondere zu Platten verpreßt wird, wobei der Preßvorgang insbesondere kontinuierlich erfolgt und/oder
**daß** die untere Deckschicht vor dem Streuen der Mittelschicht vorgepreßt wird.

15. Verfahren nach Anspruch 14,
**dadurch gekennzeichnet,**
**daß** dem Vlies und/oder der unteren Deckschicht vor dem Preßvorgang Wärme zugeführt wird.

16. Span-Faser-Kombinationsplatte mit jeweils zwei aus mit mindestens einem Bindemittel versetzten Fasern (3, 3') gebildeten Deckschichten (13, 37) und einer zwischen den Deckschichten (13, 37) angeordneten, aus mit mindestens einem Bindemittel versetzten Spänen (20, 21) gebildeten Mittelschicht (36),
**dadurch gekennzeichnet,**
**daß** die untere Deckschicht (13) aus im wesentlichen homogenem Fasermaterial (3) besteht,
**daß** die Mittelschicht (36) aus Spänen (20, 21) unterschiedlicher Größe besteht und zumindest drei Lagen umfaßt, wobei die innere Lage der Mittelschicht aus groben und die äußeren Lagen der Mittelschicht aus feinen Spänen bestehen,
und **daß** die obere Deckschicht (37) aus im weseritlichen homogenem Fasermaterial (3') besteht.

17. Span-Faser-Kombinationsplatte nach Anspruch 16,
**dadurch gekennzeichnet,**
**daß** das Fasermaterial (3, 3') der unteren und der oberen Deckschicht (12, 37) im wesentlichen gleich ausgebildet ist und/oder daß die Späne (20, 21) der äußeren Lagen der Mittelschicht im wesentlichen die gleiche Größe besitzen.

## Claims

1. An apparatus for the scattering of particles (3, 3', 20, 21), in particular of particles admixed with at least one binder, such as fibers, chips or like particles containing ligno-cellulose and/or cellulose, to form a mat (12), in particular for the manufacturing of shaped articles, primarily in the form of boards, having at least one metering hopper (1, 1', 16, 17) containing the particles, having at least one scattering station (8, 8', 15) for the particles (3, 3', 20, 21) positioned after the metering hopper (1, 1', 16, 17) and having a forming band (11) to receive the mat (12) arranged underneath the scattering station (8, 8', 15), **characterized in that** at least three scattering stations (8, 8', 15) are provided arranged one after the other along the forming band (11), of which the first (8) is formed to scatter fibers (3), the second (15) to scatter chips (20, 21) and the third (8') again to scatter fibers; and **in that** the chip scattering station (15) comprises a fractionating device (34, 35) to separate fine and coarse chips (20, 21) with at least two fractionating sections (32') for the fine chips (20, 21) and at least one fractionating section (32"") for the coarse chips, with the fractionating sections (32') for the fine chips (20, 21) forming the starting and end regions of the fractionating device (34, 35) and the fractionating section (32"") for the coarse chips (20, 21) being arranged between the fractionating sections (32') for the fine chips (20, 21).

2. An apparatus in accordance with claim 1, **characterized**
**in that** the fiber scattering stations (8, 8') are formed to scatter homogeneous fiber material (3, 3'); and/or
**in that** the scattering stations (8, 8', 15) can be controlled independently of one another; and/or
**in that** each scattering station (8, 8', 15) has its own metering hopper (1, 1', 16, 17) assigned to it or in that a common metering hopper is associated with at least some of the fiber scattering stations, in particular with all fiber scattering stations.

3. An apparatus in accordance with any one of the preceding claims, **characterized**
**in that** the scattering stations (8, 8', 15) are formed separately from one another; and/or
**in that** a pre-pressing apparatus for the fiber mat scattered from the fiber scattering station is arranged between the fiber scattering station arranged at the entry side and the chip scattering station; and/or
**in that** a pressing apparatus, in particular a continuous pressing apparatus (42), for the mat (12) is situated downstream of the fiber scattering station (8') arranged at the exit side;
in particular in that a pre-heating device (41) for the mat (12) is interposed before the pressing apparatus (42) and/or the pre-pressing apparatus.

4. An apparatus in accordance with any one of claims 1 to 3, wherein the scattering station (8, 8', 15) to scatter the particles (3, 3', 20, 21) onto the forming band (11) for the formation of the mat (12) is provided with a pre-set width B₂, **characterized**
**in that** a particle separating device (46, 47, 54, 55, 60, 61) is provided in the direction of movement (14) of the forming band (11)
downstream of the scattering station (8, 15) at the upper side of the forming band (11) to separate at least some of the particles (3, 3', 20, 21) transported on the forming band (11) and forming the lateral marginal region of the mat (12) from the remaining particles of the mat (12); and
**in that** the particle separating device (46, 47, 54, 55, 60, 61) is formed adjustably to set the width B₂ of the remaining mat (12).

5. An apparatus in accordance with claim 4, **characterized in that** the particle separating device (46, 47, 54, 55, 60, 61) is formed to symmetrically separate the particles (3, 3', 20, 21 of the two outer marginal regions of the mat (12); and/or
**in that** the particle separating device (46, 47, 54, 55, 60, 61) is adjustable in the horizontal direction, in particular transversely to the forming band (11); and/or
**in that** the lower side of the particle separating device (46, 47, 54, 55, 60, 61) is arranged essentially without any spacing to the upper side of the forming band (11).

6. An apparatus in accordance with one of claims 4 or 5, **characterized**
**in that** the particle separating device (46, 47, 54, 55, 60, 61) comprises two part units (46, 47; 54, 55; 60, 61) arranged symmetrically to the longitudinal axis of the forming band (11); and/or
**in that** the particle separating device comprises at least one rotating separating unit (46, 47, 54, 55, 60, 61) and/or an edging saw (69, 70) with which the particles (3, 3', 20, 21) forming the marginal regions of the mat (12) can be separated and, in particular, carried off outwardly to the side.

7. An apparatus in accordance with claim 6, **characterized in that** each part unit of the particle separating device comprises at least one rotating separating unit (46, 47, 54, 55, 60, 61) and/or an edging saw (69, 70); and/or
**in that** the axis of rotation of the rotating separating unit (46, 47, 54, 55, 60, 61) is arranged essentially perpendicular or slightly tilted with respect to the forming band (11).

8. An apparatus in accordance with any one of the preceding claims 4 to 7, **characterized in that** the particle separating device comprises a separating wall (54, 55) which extends at least regionally essentially parallel to the direction of movement (14) of the forming band (11) and which is aligned essentially perpendicular to the forming band (11), wherein the separating wall (55) is in particular formed as a circulating endless belt.

9. An apparatus in accordance with any one of claims 6 to 8, **characterized in that** each part unit of the particle separating device comprises at least one separating wall; and/or
**in that** one separating wall in each case is positioned after a rotating separating unit.

10. An apparatus in accordance with any one of claims 4 to 9, **characterized**
**in that** a plurality of scattering stations (8, 8', 15) are arranged one after the other in the direction of movement (14) of the forming band (11); and
**in that** a particle separating device (46, 47, 54, 55, 50, 51). is associated with each scattering station (8, 8', 15),
wherein the apparatus in particular comprises the features of any one of the claims 1 to 3.

11. A method in accordance with any one of claims 1 to 10, **characterized in that** the forming band (11) is formed in an airtight manner.

12. A method for the manufacture of chip/fiber combination boards which each comprise two cover layers formed from fibers admixed with at least one binder and an intermediate layer arranged between the cover layers and formed from chips admixed with binder, **characterized**
**in that** the lower cover layer is scattered from essentially homogeneous fiber material;
**in that** an at least three-layer intermediate layer formed from chips of varying size is scattered onto the lower cover layer, with the inner layer of the intermediate layer being scattered from coarse chips and the outer layers of the intermediate layer being scattered from fine chips; and
**in that** an upper cover layer of essentially homogeneous fiber material is scattered onto the intermediate layer, in particular for the operation of an apparatus in accordance with one of the preceding claims.

13. A method in accordance with claim 12, **characterized in that** the chips are fractionated at least into fine and coarse chips prior to the scattering procedure and are scattered onto the lower cover layer such that a part, in particular approximately half, of the fine chips come to rest directly on the fibers of the lower cover layer; in particular
**in that** the remaining part of the fine chips is scattered onto the inner layer of the intermediate layer formed by the coarse chips.

14. A method in accordance with one of claims 12 or 13, **characterized**
**in that** the mat consisting of the two cover layers and the intermediate layer is pressed to shaped bodies, in particular to boards, in particular under the application of heat, wherein the pressing procedure in particular takes place continuously; and/or
**in that** the lower cover layer is pre-pressed prior to the scattering of the intermediate layer.

15. A method in accordance with claim 14, **characterized in that** heat is supplied to the mat and/or the lower cover layer before the pressing procedure.

16. A chip/fiber combination board with in each case two cover layers (13, 37) formed from fibers (3, 3') admixed with at least one binder and an intermediate layer (36) arranged between the cover layers (13, 37) and formed from chips (20, 21) admixed with at least one binder, **characterized**
**in that** the lower cover layer (13) consists of essentially homogeneous fiber material (3);
**in that** the intermediate layer (36) consists of chips (20, 21) of different size and comprises at least three layers, with the inner layer of the intermediate layer consisting of coarse chips and the outer layers of the intermediate layer consisting of fine chips; and
**in that** the upper cover layer (37) consists of essentially homogeneous fiber material (3').

17. A chip/fiber combination board in accordance with claim 16, **characterized in that** the fiber material (3, 3') of the lower and upper cover layers (12, 37) is formed essentially identically; and/or
**in that** the chips (20, 21) of the outer layers of the intermediate layer have essentially the same size.

## Revendications

1. Dispositif pour disperser des particules (3, 3', 20, 21) mélangées avec en particulier au moins un liant, comme par exemple des fibres contenant de la lignocellulose et/ou de la cellulose, des copeaux ou particules similaires, pour former un non-tissé (12), en particulier pour fabriquer des objets configurés, essentiellement sous forme de plaques, comportant au moins une trémie de dosage (1, 1', 16, 17) contenant les particules, au moins une station de dispersion (8, 8', 15) pour les particules (3, 3', 20, 21) montée en aval de la trémie de dosage (1, 1', 16, 17) et comportant une courroie de moulage (11) destinée à la réception du non-tissé (12),
**caractérisé en ce qu'**il est prévu au moins trois stations de dispersion (8, 8', 15) agencées les unes derrières les autres le long de la courroie de moulage (11), dont la première (8) est réalisée pour disperser des fibres (3), la deuxième (15) est réalisée pour disperser des copeaux (20, 21) et la troisième (8') est réalisée pour disperser à nouveau des fibres (3'), et **en ce que** la station de dispersion de copeaux (15) comprend un dispositif de fractionnement (34, 35) pour séparer les copeaux fins des copeaux grossiers (20, 21), avec au moins deux tronçons de fractionnement (32') pour les copeaux fins et au moins un tronçon de fractionnement (32"") pour les copeaux grossiers (20, 21), les tronçons de fractionnement (32') pour les copeaux fins (20, 21) formant la région initiale et la région terminale du dispositif de fractionnement (34, 35), et le tronçon de fractionnement (32"") pour les copeaux grossiers (20, 21) étant agencé entre les tronçons de fractionnement (32') pour les copeaux fins (20, 21).

2. Dispositif selon la revendication 1,
**caractérisé en ce que** les stations de dispersion de fibres (8, 8') sont réalisées pour disperser du matériau fibreux (3, 3') homogène, et/ou
**en ce que** les stations de dispersion (8, 8', 15) peuvent être pilotées indépendamment les unes des autres, et/ou
**en ce qu'**à chaque station de dispersion (8, 8', 15) est associée une propre trémie de dosage (1, 1', 16, 17) et **en ce qu'**une trémie de dosage commune est associée à au moins une partie des stations de dispersion de fibres, en particulier toutes les stations de dispersion de fibres.

3. Dispositif selon l'une des revendications précédentes,
**caractérisé en ce que** les stations de dispersion (8, 8', 15) sont réalisées séparément les unes des autres, et/ou
**en ce qu'**entre la station de dispersion de fibres agencée côté entrée et la station de dispersion de copeaux est agencé un dispositif de préformage pour le non-tissé de fibres dispersé par la station de dispersion de fibres, et/ou
**en ce qu'**en aval de la station de dispersion de fibres (8') agencée côté sortie est monté un dispositif de pressage (42) en particulier continu pour le non-tissé (12),
en particulier **en ce qu'**en amont du dispositif de pressage (42) et/ou du dispositif de préformage est monté un dispositif de préchauffage (41) pour le non-tissé (12).

4. Dispositif selon l'une des revendications 1 à 3, **caractérisé en ce que** la station de dispersion (8, 8', 15) pour disperser les particules (3, 3', 20, 21) est prévue sur la courroie de moulage (11) pour former le non-tissé (12) avec une largeur prédéterminée B₂,
**caractérisé en ce que** :
en aval en direction de circulation (14) de la courroie de moulage (11) de la station de dispersion (8, 15), il est prévu sur la face supérieure de la courroie de moulage (11) un dispositif de séparation de particules (46, 47, 54, 55, 60, 61) pour séparer au moins une partie des particules (3, 3', 20, 21) transportées sur la courroie de moulage (11) et formant la région de bord latérale du non-tissé (12), vis-à-vis des particules subsistantes du non-tissé (12), et **en ce que** le dispositif de séparation de particules (46, 47, 54, 55, 60, 61) est réalisé réglable pour régler la largeur B₂ du reste du non-tissé (12).

5. Dispositif selon la revendication 4,
**caractérisé en ce que** :
le dispositif de séparation de particules (46, 47, 54, 55, 60, 61) est réalisé pour séparer symétriquement les particules (3, 3', 20, 21) des deux régions de bord extérieures du non-tissé (12), et/ou
**en ce que** le dispositif de séparation de particules (46, 47, 54, 55, 60, 61) est réglable en direction horizontale, en particulier transversalement à la courroie de moulage (11), et/ou
**en ce que** la face inférieure du dispositif de séparation de particules (46, 47, 54, 55, 60, 61) est agencée sensiblement sans espacement par rapport à la face supérieure de la courroie de moulage (11).

6. Dispositif selon l'une ou l'autre des revendications 4 et 5,
**caractérisé en ce que** :
le dispositif de séparation de particules (46, 47, 54, 55, 60, 61) comprend deux unités partielles (46, 47 ; 54, 55 ; 60, 61) agencées symétriquement à l'axe longitudinal de la courroie de moulage (11), et/ou
**en ce que** le dispositif de séparation de particules comprend au moins une unité de séparation rotative (46, 47, 54, 55, 60, 61) et/ou une scie à chanfreiner (69, 70) avec laquelle les particules (3, 3', 20, 21) formant les régions de bord du non-tissé (12) peuvent être détachées et peuvent en particulier être évacuées latéralement vers l'extérieur.

7. Dispositif selon la revendication 6,
**caractérisé en ce que** :
chaque unité partielle du dispositif de séparation de particules comprend au moins une unité de séparation rotative (46, 47, 54, 55, 60, 61) et/ou une scie à chanfreiner (69, 70), et/ou
**en ce que** l'axe de rotation de l'unité de séparation rotative (46, 47, 54, 55, 60, 61) est agencé sensiblement perpendiculairement ou légèrement en inclinaison par rapport à la courroie de moulage (11).

8. Dispositif selon l'une des revendications précédentes 4 à 7,
**caractérisé en ce que** :
le dispositif de séparation de particules comprend une paroi de séparation (54, 55) qui s'étend au moins par région sensiblement parallèle à la direction de mouvement (14) de la courroie de moulage (11) et qui est orientée sensiblement perpendiculairement à la courroie de moulage (11), la paroi de séparation (55) étant en particulier réalisée sous forme de courroie sans fin en circulation.

9. Dispositif selon l'une des revendications 6 à 8,
**caractérisé en ce que** :
chaque unité partielle du dispositif de séparation de particules comprend au moins une paroi de séparation, et/ou
**en ce qu'**une paroi de séparation respective est montée en aval d'une unité de séparation rotative.

10. Dispositif selon l'une des revendications 4 à 9,
**caractérisé en ce que** :
plusieurs stations de dispersion (8, 8', 15) sont agencées les unes derrière les autres en direction de circulation (14) de la courroie de moulage (11) et **en ce qu'**à chaque station de dispersion (8, 8', 15) est associé un dispositif de séparation de particules (46, 347, 54, 55, 60, 61), le dispositif comprenant en particulier les caractéristiques d'une des revendications 1 à 3.

11. Dispositif selon l'une des revendications I à 10,
**caractérisé en ce que** :
la courroie de moulage (11) est réalisée hermétique à l'air.

12. Procédé de fabrication de plaques combinées de copeaux et fibres, qui comprennent chacune deux couches de recouvrement formées par des copeaux mélangés à au moins un liant et une couche médiane agencée entre les couches de recouvrement et formée par des copeaux mélangés à du liant,
**caractérisé en ce que** :
la couche de recouvrement inférieure est dispersée à partir d'un matériau fibreux sensiblement homogène,
**en ce que** l'on disperse sur la couche de recouvrement inférieure une couche médiane à au moins trois nappes, formée par des copeaux de taille différente, la nappe intérieure de la couche médiane étant dispersée à partir de copeaux grossiers et les nappes extérieures de la couche médiane étant dispersées à partir de copeaux fins, et
**en ce que** l'on disperse sur la couche médiane une couche de recouvrement supérieure en un matériau fibreux sensiblement homogène,
en particulier pour faire fonctionner un dispositif selon l'une des revendications précédentes.

13. Procédé selon la revendication 12,
**caractérisé en ce que** :
les copeaux sont fractionnés avant l'opération de dispersion au moins en des copeaux fins et des copeaux grossiers et sont dispersés sur la couche de recouvrement inférieure, de telle sorte qu'une partie, en particulier environ la moitié des copeaux fins vient se poser directement sur les fibres de la couche de recouvrement inférieure, en particulier **en ce que** la partie restante des copeaux fins est dispersée sur la nappe intérieure formée par les copeaux grossiers de la couche médiane.

14. Procédé selon l'une ou l'autre des revendications 12 et 13,
**caractérisé en ce que** :
le non-tissé constitué par les deux couches de recouvrement et la couche médiane est pressé en particulier par amenée de chaleur pour former des corps moulés, en particulier des plaques, l'opération de pressage étant effectuée en particulier de manière continue, et/ou
**en ce que** la couche de recouvrement inférieure est préformée avant la dispersion de la couche médiane.

15. Procédé selon la revendication 14, **caractérisé en ce que** de la chaleur est amenée au non-tissé et/ou à la couche de recouvrement inférieure avant l'opération de pressage.

16. Plaque combinée en copeaux et fibres comportant deux couches de recouvrement (13, 37) respectives formées par des fibres (3, 3') mélangées au moins à un liant et une couche médiane (36) formée par des copeaux (20, 21) mélangés à au moins un liant et agencée entre les couches de recouvrement (13, 37),
**caractérisée en ce que** :
la couche de recouvrement inférieure (13) est constituée par un matériau fibreux (3) sensiblement homogène,
**en ce que** la couche médiane (36) est constituée par des copeaux (20, 21) de taille différente et comprend au moins trois nappes, la nappe intérieure de la couche médiane étant constituée par des copeaux grossiers, et les nappes extérieures de la couche médiane étant constituées par des copeaux fins,
et **en ce que** la couche de recouvrement supérieure (37) est constituée par un matériau fibreux (3') sensiblement homogène.

17. Plaque combinée en copeaux et fibres selon la revendication 16,
**caractérisée en ce que** :
le matériau fibreux (3, 3') de la couche de recouvrement inférieure (12) et celui de la couche de recouvrement supérieure (37) sont réalisés de manière sensiblement identique, et/ou
**en ce que** les copeaux (20, 21) des nappes extérieures de la couche médiane possèdent sensiblement la même taille.
